# EUROPÄISCHE PATENTSCHRIFT

(11) **EP 2 993 414 B1**
(45) Veröffentlichungstag und Bekanntmachung des Hinweises auf die Patenterteilung: **09.10.2019**
(21) Anmeldenummer: 15181896.0
(22) Anmeldetag: 21.08.2015
(51) Int. Cl.: F24C 15/08

(54) **GARGERÄT MIT EINER FLANSCHGESAMTFLÄCHE**
COOKING DEVICE WITH A FLANGE SURFACE
APPAREIL DE CUISSON DOTE D'UNE SURFACE A REBORDS

(30) Priorität: 03.09.2014 DE 102014217642
(43) Veröffentlichungstag der Anmeldung: 09.03.2016
(73) Patentinhaber: BSH Hausgeräte GmbH, 81739 München (DE)
(72) Erfinder: Bandov, Ivanko, 83301 Traunreut (DE); Mallinger, Peter, 83301 Traunreut (DE); Schmidt, Markus, 83377 Vachendorf (DE)

(56) Entgegenhaltungen:
- EP-A1- 1 464 896
- WO-A2-2007/088090
- DE-A1-102008 041 965
- GB-A- 411 840
- US-A- 2 665 458

## Beschreibung

Die Erfindung geht aus von einem Gargerät nach dem Oberbegriff des Anspruchs 1. Herkömmliche Gargeräte weisen einen Garraum auf, dessen Beschickungsöffnung durch eine Tür verschließbar ist. Als Dicht- und Anlagefläche für die Tür dient ein die Beschickungsöffnung rahmenartig aus horizontalen und vertikalen Elementen gebildeter Flansch. Es hat sich in der Vergangenheit als technisch anspruchsvoll erwiesen, diesen Flansch so zu gestalten, dass er eine ausreichend gute Dicht- und Anlagefläche für die Tür bildet, da die hohen Temperaturen bei der Emailbeschichtung sowie im pyrolytischen Reinigungsprozess zum Verbiegen des Flansches führen.

Zudem ist aus dem Dokument DE 10 2008 041 965 A1 ein Gargeräteflansch nach dem Oberbegriff des Anspruchs 1 bekannt, welcher der durch die Emailbeschichtung bedingten Blechverformung entgegenwirkt. Dazu werden betroffene Segmente des Flansches mit einer konkaven Bombierung versehen, so dass eine im Endzustand möglichst ebene Anlagefläche für die Türdichtung resultiert.

Zudem ist aus dem Dokument EP 1 464 896 A1 ein Blechteil bekannt, das zumindest eine Teilfläche aufweist, die in einer vorgegebenen Richtung bombiert ist. Das Dokument offenbart lediglich für Seiten, Decke und Boden eine konvexe Wölbung mit einem Radius. Aufgabe der Erfindung ist es, bekannte Gargeräte zu verbessern. Eine mögliche Verbesserung ist es, den Flansch derart zu verbessern, dass er eine ausreichend gute Dicht- und Anlagefläche für die Tür bildet. Die Aufgabe wird erfindungsgemäß durch die Merkmale des Patentanspruchs 1 gelöst, während vorteilhafte Ausgestaltungen und Weiterbildungen der Erfindung den Unteransprüchen entnommen werden können.

Die Erfindung geht aus von einem Gargerät, insbesondere ein Backofen mit einem Garraum, dessen Beschickungsöffnung von einer Tür verschließbar ist, und einem Flansch, der horizontale und vertikale Flanschflächen aufweist, welche die Beschickungsöffnung rahmenartig umgeben, wobei die Flanschflächen eine Anschlagfläche für die Tür bildet. Unter einem Flansch sollen dabei insbesondere die Bauteile verstanden werden, welche im Bereich des Garraums derart ausgebildet sind, dass sie der Tür als Dicht- und Anlagefläche dienen. Dieses Bauteil kann ein- bzw. mehrteilig ausgebildet sein. Dabei besteht der Flansch im Wesentlichen aus horizontalen und vertikalen Flanschflächen, welche rahmenartig die Beschickungsöffnung umgeben und sich im Wesentlichen zwischen der Türinnenseite und den Garraum erstrecken. Aus fertigungstechnischen Gründen können diese Flanschflächen aus einem Bauteil, vorzugsweise einem Blechteil gebildet sein oder aus mehreren Bauteilen gefügt, vorzugsweise geschweißt werden.

Es wird vorgeschlagen, dass die rahmenartig angeordneten horizontalen und vertikalen Flanschflächen gemeinsam eine Flanschgesamtfläche bilden, welche eine Bombierung aufweist. Unter der Flanschgesamtfläche soll die Fläche verstanden werden, welche sich aus der Gesamtheit der horizontalen und vertikalen Flanschflächen ergibt, ohne Trennlinien, Fügeflächen oder sonstige werkzeugbedingte Ausformungen oder Aussparungen zu betrachten. Zudem soll zu der Flanschgesamtfläche fiktiv auch die Gesamtfläche des Flansches gezählt werden, welche sich ergeben würde, wenn die Aussparung, zur Erzeugung der Beschickungsöffnung nicht aus der Flanschfläche heraus gestanzt werden würde. Unter einer Bombierung soll insbesondere eine wölbende Verformung verstanden werden, welche in die Flanschgesamtfläche eingeprägt wird, um durch Verformung eine höhere Stabilität zu erlangen. Zudem wird mittels einer Bombierung die Wölbung bzw. Krümmung der horizontalen und vertikalen Flanschflächen um mehrere Achsen eine Verspannung des Flansches erzeugt, welche den auftretenden Verspannungen aufgrund der hohen Temperaturen im Betriebszustand entgegenwirkt.

Hierbei weist die Bombierung eine konvexe Wölbung auf, die in Richtung Tür ausgeprägt ist. Durch diese Ausgestaltung entsteht eine Flanschgesamtfläche, welche kugelförmig aus dem Garraum heraus geprägt ist. Durch diese Ausgestaltung des Flansches kann eine sehr hohe Maßhaltigkeit beim Tiefziehen erreicht werden.

Hierbei ist der Radius der Bombierung in einem Mittelbereich der horizontalen und/oder vertikalen Flanschflächen geringer als an Eckbereichen der horizontalen und/oder vertikalen Flanschflächen. Unter einem Eckbereich soll insbesondere der Bereich verstanden werden, bei dem sich horizontal und vertikal angeordnete Flanschflächen treffen. Unter einem Mittelbereich soll bei horizontalen Flanschflächen der sich zwischen linken und rechten Eckbereichen der Flanschfläche mittig, vorzugsweise im Bereich einer senkrechten Symmetrielinie angeordnete Bereich verstanden werden. Bei vertikalen Flanschflächen soll unter einem Mittelbereich der sich zwischen oberen und unteren Eckbereichen der Flanschfläche mittig, vorzugsweise im Bereich einer waagrechten Symmetrielinie angeordnete Bereich verstanden werden. Mittels dieser Ausgestaltung ergibt sich eine Krümmung der Flanschgesamtfläche, welche in den Mittelbereichen steiler ausgebildet ist und somit eine hohe Formstabilität beim Emaillieren erreicht.

Vorzugsweise weist die Bombierung einen Radius von 1 m bis 12 m auf. Dabei beträgt der bevorzugte Radius der vertikalverlaufenden Flanschflächen zwischen 10 und 12 m, insbesondere 1040,6 mm, und der Radius der horizontal verlaufenden Flanschflächen zwischen 2 und 5 m, insbesondere 2903,4 mm bei der oberhalb verlaufenden horizontalen Flanschfläche und 4340,4 mm bei der unterhalb horizontal verlaufenden Flanschfläche.

Vorzugsweise verläuft der Radius der gemeinsamen Bombierung homogen über die gesamte Flanschfläche. Unter homogen ist insbesondere eine gleich- bzw. stetig verlaufende Krümmung der Flanschgesamtfläche zu verstehen, welche besonders einfach darzustellen ist.

Vorzugsweise weist der Flansch ein Versteifungselement auf, wodurch die Flanschgesamtfläche höhere Kräfte aufnehmen kann und eine höhere Stabilität gegenüber der auf den Flansch wirkende Türkraft aufweist.

Vorzugsweise umgibt das Versteifungselement die Flanschfläche im Wesentlichen umlaufend. Durch diese Ausgestaltung ergibt sich ein Flansch, der umlaufend formstabil ausgebildet ist.

Vorzugsweise ist das Versteifungselement zumindest abschnittsweise in einem Winkel zur Flanschfläche angeordnet, wobei der Winkel vorzugsweise 90° beträgt. Durch diese winkelig zur Flanschgesamtfläche ausgebildete Versteifung des Flansches wird eine noch höhere Verformungssteifigkeit erzeugt.

Vorzugsweise ist der Flansch durch ein Tiefziehverfahren ausgebildet, welches besonders einfach und genau die Herstellung erfindungsgemäßer Gargeräte insbesondere Flansche ermöglicht.

Vorzugsweise weist der Flansch Aufnahmen für eine Türdichtung auf. Die rahmenartig an den horizontalen und vertikalen Flanschflächen angeordneten Türdichtungen weisen Befestigungselemente auf, welche in die flanschseitig angebrachten Aufnahmen eingreifen. Durch diese Anordnung ist eine besonders gute Positionierung und somit Dichtwirkung der Türdichtungen möglich. Vorzugsweise sind die Aufnahmen in den Eckbereichen der Flanschgesamtfläche angeordnet.

Vorzugsweise weist der Flansch eine Materialstärke von kleiner 1 mm, vorzugsweise kleiner 0,6 mm, insbesondere 0,5 mm auf. Durch einen derart dünnen Flansch ist eine möglichst kleine thermische Masse sichergestellt, welche einem geringerem Energieverbrauch zuträglich ist. Zudem wird durch einen dünnen Flansch eine schlechtere Wärmeleitung erzielt, welche eine geringe thermische Belastung der Nachbarbaugruppen bedingt. Zudem ist durch die geringe Blechdicke weiniger Material notwendig, was sich kostengünstig auswirkt.

Weitere Vorteile und Einzelheiten der Erfindung werden anhand der in den schematischen Figuren dargestellten Ausführungsbeispiele näher erläutert. Dabei zeigt:
- Fig. 1: eine schematische perspektivische Darstellung eines Ausführungsbeispiels eines erfindungsgemäßen Gargeräts;
- Fig. 2: eine schematische perspektivische Darstellung eines Flansches; und
- Fig. 3: eine Darstellung eines Flansches im Querschnitt.

In den Figuren werden gleiche oder funktionsgleiche Elemente mit den gleichen Bezugszeichen versehen.

Fig. 1 zeigt in einer perspektivischen Darstellung ein Gargerät 1 zum Zubereiten von Lebensmitteln, welches im Ausführungsbeispiel ein Backofen ist. Das Gargerät 1 umfasst einen Garraum 2, der durch die Seitenwände 4 des Garraums 2 begrenzt ist. Frontseitig weist der Garraum 2 eine Beschickungsöffnung auf, welche durch eine Tür 6 verschließbar ist. Als Dicht- und Anlagefläche für die Tür 6 dient ein Flansch 8, der die Beschickungsöffnung rahmenartig umgibt. Dieser Flansch ist aus vorzugsweise zwei im Wesentlichen parallel zueinander verlaufenden horizontalen Flanschflächen 10 und vorzugsweise zwei im Wesentlichen parallel zueinander verlaufenden vertikalen Flanschflächen 12 gebildet.

Fig. 2 zeigt den Flansch 8 in einer perspektivischen Darstellung. Dieser die Beschickungsöffnung rahmenartig umgebende Flansch 8 ist aus zwei, im Wesentlichen parallel zueinander verlaufenden horizontal ausgerichteten Flanschflächen 10 und zwei, im Wesentlichen parallel zueinander verlaufenden vertikal orientierten Flanschflächen 12 gebildet. Die horizontalen Flanschflächen bilden zusammen mit den vertikalen Flanschflächen 12 eine Flanschgesamtfläche 14, welche in der Fig. 3 schaffiert dargestellt wurde, um den flächigen Charakter herauszustellen. Diese Flanschgesamtfläche weist eine Bombierung auf, welche in Form einer Wölbung konvex aus dem Garraum 2 heraus der Tür 6 entgegen gewölbt ist. Die Flanschgesamtfläche 14 bildet dadurch eine besondere gute Dicht- und Anlagefläche aus, da die zwischen Flansch 8 und Tür 6 verlaufende Türdichtung 16 stets homogen mit der Schließkraft der Türe beaufschlagt ist und den Spalt zwischen Türe 6 und Flansch 8 verschließt, auch wenn der Flansch 8 durch die thermisch bedingte Verformung im Betriebszustand deformiert ist. In der Figur sind auch die Eckbereiche E ersichtlich, welche sich in der theoretischen Überlagerung horizontaler und vertikaler Flanschflächen ergeben. Zentrisch zwischen den Eckbereichen E befinden sich die Mittelbereiche M. Die Flanschgesamtfläche 14 ist von einem Versteifungselement 18 umgeben. Das Versteifungselement 18 befindet sich an der Außenkontur des Flansches 8 und trägt zu dessen Stabilität bei, da diese Materialumformung einen hohen Verformungsgrad erzielt. Die sich zwischen Flansch 8 und Tür 6 befindliche Türdichtung 16 ist entweder am Flansch 8 oder an der Tür 6 befestigt. Zur Befestigung am Flansch 8 dienen, in Fig. 2 nicht näher dargestellte, Aufnahmen 20, die vorzugsweise in Eckabschnitten E des Flansches 8 angeordnet sind.

Fig. 3 zeigt den Flansch 8 in einem horizontalen Querschnitt, wobei sich zur linken des Flanschs 8 der Garraum 2 und zur rechten die Tür 6 ergeben würde. Dabei ist die fiktive Flanschgesamtfläche 14, welche sich aus den horizontalen Flanschflächen 10 und vertikalen Flanschflächen 12 ergibt, als Strichlinie dargestellt, wie sie ausgebildet wäre, wenn keine Ausstanzung zur Schaffung der Beschickungsöffnung vorhanden wäre. Aus dieser Ansicht ergibt sich auch die kugelförmig aus der Flanschgesamtfläche heraustretende Bombierung B. Zudem sieht man das den Flansch rahmenartig umgebene Versteifungselement, welches durch seine umlaufende Verformung höhere Kräfte aufnehmen kann und eine höhere Stabilität gegenüber der auf den Flansch wirkende Türkraft aufweist.

### BEZUGSZEICHENLISTE

- 1: Gargerät
- 2: Garraum
- 4: Seitenwände
- 6: Tür
- 8: Flansch
- 10: horizontale Flanschfläche
- 12: vertikale Flanschfläche
- 14: Flanschgesamtfläche
- 16: Türdichtung
- 18: Versteifungselement
- 20: Halteelement
- R: Radius
- B: Bombierung
- M: Mittelbereich
- E: Eckbereich

## Patentansprüche

1. Gargerät, insbesondere ein Backofen mit einem Garraum (2), dessen Beschickungsöffnung von einer Tür (6) verschließbar ist, und einem Flansch (8), der horizontale und vertikale Flanschflächen (10, 12) aufweist, welche die Beschickungsöffnung rahmenartig umgeben, wobei die Flanschflächen (10, 12) eine Anschlagfläche für die Tür (6) bildet, wobei die rahmenartig angeordneten horizontalen und vertikalen Flanschflächen (10, 12) gemeinsam eine Flanschgesamtfläche (14) bilden, **dadurch gekennzeichnet, dass** die Flanschgesamtfläche (14) eine Bombierung (B) aufweist, wobei sich die Flanschgesamtfläche (14) aus der Gesamtheit der horizontalen und vertikalen Flanschflächen (10, 12) ergibt, ohne Trennlinien, Fügeflächen oder sonstige werkzeugbedingte Ausformungen oder Aussparungen zu betrachten, und zu der Flanschgesamtfläche (14) fiktiv auch die Gesamtfläche des Flansches (8) gezählt wird, welche sich ergeben würde, wenn die Aussparung zur Erzeugung der Beschickungsöffnung nicht aus der Flanschfläche heraus gestanzt werden würde, und wobei die Bombierung (B) eine konvexe Wölbung aufweist, die in Richtung Tür (6) ausgeprägt ist, wobei ein Radius (R) der Bombierung (B) in einem Mittelbereich (M) der horizontalen und/oder vertikalen Flanschflächen (10, 12) geringer als an Eckbereichen (E) der horizontalen und/oder vertikalen Flanschflächen (10, 12) ist.

2. Gargerät nach Anspruch 1, **dadurch gekennzeichnet, dass** die Bombierung (B) einen Radius (R) von 1 bis 12 m aufweist.

3. Gargerät nach einem der vorangegangenen Ansprüche, **dadurch gekennzeichnet, dass** der Radius (R) der Bombierung (B) homogen ist.

4. Gargerät nach einem der vorangegangen Ansprüche, **dadurch gekennzeichnet, dass** der Flansch (8) zumindest ein Versteifungselement (18) aufweist.

5. Gargerät nach einem der vorangegangenen Ansprüche, **dadurch gekennzeichnet, dass** das Versteifungselement (18) die Flanschflächen (10, 12) im Wesentlichen umlaufend umgibt.

6. Gargerät nach einem der vorangegangenen Ansprüche, **dadurch gekennzeichnet, dass** das Versteifungselement (18) zumindest abschnittsweise in einem Winkel zur Flanschgesamtfläche (14) angeordnet ist, vorzugsweise im einem Winkel von im Wesentlichen 90°.

7. Gargerät nach einem der vorangegangenen Ansprüche, **dadurch gekennzeichnet, dass** der Flansch (8) durch ein Tiefziehverfahren hergestellt ist.

8. Gargerät nach einem der vorangegangenen Ansprüche, **dadurch gekennzeichnet, dass** der Flansch (8) Halteelemente (20) für eine Türdichtung (16) aufweist, die vorzugsweise in Eckbereichen (E) des Flansches (8) angeordnet sind.

9. Gargerät nach einem der vorangegangenen Ansprüche, **dadurch gekennzeichnet, dass** der Flansch (8) eine Materialstärke von kleiner 1 mm, vorzugsweise kleiner 0,6 mm, insbesondere 0,5 mm aufweist.

## Claims

1. Cooking device, in particular an oven with a cooking chamber (2), the loading opening of which can be closed by a door (6), and with a flange (8) having horizontal and vertical flange surfaces (10, 12) surrounding the loading opening like a frame, wherein the flange surfaces (10, 12) form a stop surface for the door (6), wherein the horizontal and vertical flange surfaces (10, 12) arranged like a frame together form a flange total surface (14), **characterised in that** the flange total surface (14) has a camber (B), wherein the flange total surface (14) is produced by the totality of the horizontal and vertical flange surfaces (10, 12), without taking dividing lines, joint surfaces or other tool-conditioned mouldings or recesses into consideration, and the total surface of the flange (8) is also notionally counted as part of the flange total surface (14) which would be produced if the recess to create the loading opening was not punched out from the flange surface, and wherein the camber (B) has a convex curvature which is pronounced in the direction of the door (6), wherein a radius (R) of the camber (B) is less in a central region (M) of the horizontal and/or vertical flange surfaces (10, 12) than at corner regions (E) of the horizontal and/or vertical flange surfaces (10, 12).

2. Cooking device according to claim 1, **characterised in that** the camber (B) has a radius (R) of 1 to 12 m.

3. Cooking device according to one of the preceding claims, **characterised in that** the radius (R) of the camber (B) is homogeneous.

4. Cooking device according to one of the preceding claims, **characterised in that** the flange (8) has at least one stiffening element (18).

5. Cooking device according to one of the preceding claims, **characterised in that** the stiffening element (18) surrounds the flange surfaces (10, 12) substantially circumferentially.

6. Cooking device according to one of the preceding claims, **characterised in that** the stiffening element (18) is arranged at least in sections at an angle to the flange total surface (14), preferably at an angle of substantially 90°.

7. Cooking device according to one of the preceding claims, **characterised in that** the flange (8) is produced by a deep-drawing process.

8. Cooking device according to one of the preceding claims, **characterised in that** the flange (8) has retaining elements (20) for a door seal (16), which are preferably arranged in corner regions (E) of the flange (8).

9. Cooking device according to one of the preceding claims, **characterised in that** the flange (8) has a material thickness of less than 1 mm, preferably less than 0.6 mm, in particular 0.5 mm.

## Revendications

1. Appareil de cuisson, en particulier un four de cuisson doté d'un espace de cuisson (2) dont l'ouverture d'enfournement peut être refermée par une porte (6), et doté d'une bride (8) comportant des faces de bride (10, 12) horizontales et verticales , qui entourent l'ouverture d'enfournement comme par un cadre, ces faces de bride (10, 12) formant une surface de butée pour la porte (6), ces faces de bride (10, 12) horizontales et verticales disposées comme un cadre formant ensemble une face totale de bride (14), **caractérisé en ce que** cette face totale de bride (14) présente un bombé (B), la face totale de bride (14) étant constituée de la totalité des faces de bride (10, 12) horizontales et verticales, sans tenir compte de lignes de séparation, de surfaces de jointement ou d'autres déformations ou creux causés par des outils, et on entend par la face totale de bride (14) de manière fictive même la face totale de bride (8) qu'on obtiendrait si l'évidement pour produire cette ouverture d'enfournement devait ne pas être découpé dans la surface de bride, et ce bombé (B) présentant une courbure convexe, marquée en direction de la porte (6), un rayon (R) du bombé (B) étant, dans une zone centrale (M) des faces de bride (10, 12) horizontales et/ou verticales, plus faible que sur les zones de coin (E) des faces de bride (10, 12) horizontales et/ou verticales.

2. Appareil de cuisson selon la revendication 1, **caractérisé en ce que** le bombé (B) présente un rayon (R) de 1 à 12 m.

3. Appareil de cuisson selon l'une des revendications précédentes, **caractérisé en ce que** le rayon (R) du bombé (B) est homogène.

4. Appareil de cuisson selon l'une des revendications précédentes, **caractérisé en ce que** la bride (8) présente au moins un élément de rigidification (18).

5. Appareil de cuisson selon l'une des revendications précédentes, **caractérisé en ce que** l'élément de rigidification (18) entoure essentiellement les faces de bride (10, 12) sur leurs circonférences.

6. Appareil de cuisson selon l'une des revendications précédentes, **caractérisé en ce que** l'élément de rigidification (18) est disposé au moins en partie à un angle par rapport à la surface totale de bride (14), de préférence à un angle d'essentiellement 90°.

7. Appareil de cuisson selon l'une des revendications précédentes, **caractérisé en ce que** la bride (8) est fabriquée par un procédé d'emboutissage profond.

8. Appareil de cuisson selon l'une des revendications précédentes, **caractérisé en ce que** la bride (8) comporte des éléments de fixation (20) pour une étanchéité de porte (16), lesquels sont disposés de préférence dans les zones de coin (E) de la bride (8).

9. Appareil de cuisson selon l'une des revendications précédentes, **caractérisé en ce que** la bride (8) présente une épaisseur de matériau inférieure à 1 mm, de préférence inférieure à 0,6 mm, en particulier 0,5 mm.
